# EUROPÄISCHE PATENTSCHRIFT

(11) **EP 0 002 189 B1**
(45) Veröffentlichungstag und Bekanntmachung des Hinweises auf die Patenterteilung: **11.11.1981**
(21) Anmeldenummer: 78101218.2
(22) Anmeldetag: 25.10.1978
(51) Int. Cl.: B65H 31/08, B65B 27/08, B65H 33/08

(54) **Verfahren und Vorrichtung zur Herstellung einer gebündelten Stange aus einem Papierbogenschuppen-Strom**
Method and apparatus for forming bundles from a stream of overlapped sheets of paper
Procédé et appareil pour former des liasses à partir des feuilles de papier en formation imbriquée

(30) Priorität: 28.11.1977 DE 2753048; 27.04.1978 DE 2818463
(43) Veröffentlichungstag der Anmeldung: 13.06.1979
(73) Patentinhaber: Reinhard Mohn GmbH, D-4830 Gütersloh 1 (DE)
(72) Erfinder: Dudziak, Ernst, D-4834 Harsewinkel (DE); Kwauka, Gerd-Georg, Dr., D-4830 Gütersloh 11 (DE); Plate, Arthur, D-4990 Lübbecke (DE); Lübeck, Hermann, D-4992 Espelkamp-Frotheim (DE)
(74) Vertreter: Solf, Alexander, Dr.

## Beschreibung

Die Erfindung betrifft ein Verfahren zur Herstellung einer gebündelten Stange aus einem Papierbogenschuppenstrom, insbesondere aus einem Schuppenstrom gefalzter Druckbogen auf einer Schräge, wobei der Schuppenstrom mit geeigneten Transportmitteln antransportiert wird, die Bogen des Schuppenstroms zur Bildung eines zur Senkrechten geneigten Stapels aufgestoßen und auf einer an der Schräge abwärts wandernden, zur Schräge rechtwinklig angeordneten festen Unterlage gestapelt werden, nach dem Stapeln einer bestimmten Bogenzahl der Bogenfluß unterbrochen, auf den letzten Bogen des Stapels eine feste Auflage gelegt und der Stapel am Stapelort abgepreßt sowie zur Stange gebündelt und die Stange abtransportiert wird. Die Erfindung betrifft ferner eine Vorrichtung zur Durchführung des Verfahrens.

Falzbogen werden von einer Rotationsmaschine in der Regel im Schuppenstrom ausgestoßen. Zur Rationalisierung des Materialflusses zwischen der Rotation und z.B. der Buchbindemaschine werden aus den Falzbogen des Schuppenstroms maschinell diskrete Stapel gebildet, die zu Stangen gebündelt und die Stangen anschließend ggf. nach einer Zwischenlagerung zur Weiterbearbeitung der Buchbinderei übergeben.

In einer bekannten Vorrichtung werden aus dem Schuppenstrom mit einer Rückhaltevorrichtung Kolonnen gebildet und die Kolonnen aus der waagerechten Transportlage senkrecht nach unten gegen ein waagerecht laufendes Transportbandsystem befördert. Die das Transportbandsystem erreichenden senkrecht stehenden Papierbogen der Kolonnen werden mit Förderbändern und einem Anpreßband zwischen zwei Distanzhalteelementen aufgestoßen und in Reihe gesammelt, wobei die Distanzhalteelemente Schutzplatten lagern können. Durch die Kolonnenbildung soll eine Lücke geschaffen werden, die insbesondere dazu dient, ein Distanzhalteelement zur Begrenzung des Reihenendes einzuschwenken. Die gesammelte Reihe wird nach oben gefahren, gegriffen und gepreßt, seitlich in eine Umreifungsanlage transportiert und zur Bildung der Stange mit einem Bündelstreifen versehen.

Diese bekannte Vorrichtung erfordert eine große Anzahl von Maschinenelementen und sehr viel Raum. Insbesondere bedingt die senkrechte Stellung der Bogen beim Sammeln erhebliche Nachteile. Beispielsweise bauchen die Papierbogen in der Nähe der Distanzhalteelemente aus, so daß das Einschieben von Schutzplatten, die die gebündelte Stange während des Transports und der Lagerung bei der Weiterbearbeitung schützen sollen, unmöglich wird. Nur mit einer aufwendigen Zusatzanordnung kann diesem Problem begegnet werden. Abgesehen von den beschriebenen Nachteilen erzeugen die den Schuppenstrom fördernden Transportbänder am Sammelort insbesondere im Übergabebereich zum waagerecht laufenden Transportband Reibung, die zur Verschmierung der Druckfarbe und sogar Zerstörung eines Bogens führen kann.

Einer anderen bekannten Vorrichtung (z.B. US-A-2 933 314) werden die Bogen ebenfalls im Schuppenstrom zugeführt, zu einem zur Senkrechten entgegen der Transportrichtung geneigten Stapel gesammelt, wobei die Bogen auf einer Auflage an einer Schräge anliegend abwärts wandern, anschließend die gesammelten Bogen in der Vorrichtung nach Auflegen einer Schutzplatte auf den letzten Bogen seitlich verfahren, mit einer Kolbenzylinderanordnung zusammengepreßt und zur Bildung der Stange mit einem Bündelband versehen werden. Zur Unterbrechung des Bogenflusses kann eine Trennplattenanordnung vorgesehen sein, die zwischen die Bogen des Stapels greift und zur Bildung eines Zwischenstapels dient. Das Zwischenstapeln soll ausreichend Zeit zum seitlichen Verfahren des Stapels unter dem Zwischenstapel schaffen. Das seitliche Verfahren, Abpressen und Bündeln sowie das Zwischenstapeln erfordern besondere Vorrichtungen. Außerdem werden die Bogen auf einer gegen die Transportrichtung geneigten Schräge gesammelt, wobei die Transportmittel über den Stapel hinausragen und mit einem Anschlag sowie Abstreifern zusammenwirken, so daß am Stapelort ebenfalls Reibung zwischen einem Bogen und dem Transportmittel erzeugt wird. Gefalzte Bogen, die in der Regel mit dem Falz voran aus der Rotation kommen, werden in dieser Vorrichtung mit der offenen Seite an der Schräge anliegend geneigt gestapelt, was die Stabilität des Stapels und Ausrichtung der Bogen erschwert.

Zudem ist aus der US-A-3 822 793 eine Vorrichtung zur Stapelbildung bekannt, mit der lediglich Stapel aus Druckbogen hergestellt werden. Die Druckbogen werden gegen ein in Transportrichtung geneigtes Förderband transportiert, wobei der Stapel auf einer im Bereich des Förderbandes abwärts wandernden, rechtwinklig zur Schrägstellung des Förderbandes angeordneten, festen Unterlage gebildet wird. Nach der Bildung eines Stapels wird letzterer mit dem Transportband seitlich zur Entnahme verfahren. Ein Bündeln findet nicht statt. Reibung am Stapelort wird nicht verhindert, weil u.a. eine den Transportmitteln des Schuppenstroms nachgeordnete Rüttelvorrichtung auf die zur Schräge gleitenden Bogen mechanisch einwirkt.

Aufgabe der Erfindung ist daher ein Verfahren zur Herstellung einer gebündelten Stange aus Papierbogen, insbesondere gefalzten Druckbogen, zu schaffen, mit dem keine Reibung am Stapelort zwischen einem Bogen und dem Transportmittel des Schuppenstroms erzeugt wird und das formatvariabel arbeitet. Aufgabe der Erfindung ist ferner, eine kompakte Vorrichtung zur Durchführung des Verfahrens zur Verfügung zu stellen.

Die Lösung dieser Aufgabe besteht in einem Verfahren zur Herstellung einer gebündelten Stange gemäß den Merkmalen des Hauptanspruchs sowie des Anspruchs 2. Gegenstand der Erfindung ist ferner eine Vorrichtung zur Durchführung dieses Verfahren, die durch die Merkmale der Ansprüche 3 bis 21 gekennzeichnet ist.

Vorteilhaft ist, wenn das Aufstoßen an einer zur Senkrechten um 10 bis 60°, vorzugsweise um 20 bis 40°, geneigten Schräge erfolgt, jeder Bogen mit dem Falz voran gegen die Schräge geleitet und der Stapel im Falzbereich während des Abwärtswanderns niedergehalten d.g. nach unten gedrückt wird. Insbesondere durch dieses Niederdrücken wird die Bildung eines quaderförmigen Stapels gewährleistet. Im Rahmen der Erfindung wird der Bogenfluß während des Antransportierens des Schuppenstroms durch die taktweise Bildung einer Lücke unterbrochen. Zur Bildung des quaderförmigen Stapels kann es je nach Papierqualität und Falzart auch zweckmäßig sein, den Stapel im Falzbereich und/oder an der offenen Seite und/oder zusätzlich an Kopf- oder Fußseite niederzudrücken.

Nach dem erfindungsgemäßen Verfahren ist es nunmehr möglich, am Stapelort ohne Transportmittelreibungskontakt die Bogen abzulegen. Jeder Bogen wird nur zum Teil von den Transportmitteln auf den Stapel geschoben und gleitet dann entweder durch das Eigengewicht und/oder die vermittelte Bewegungsenergie und/oder durch die Mitnahme des darüber liegenden Bogens gegen die Schräge. Die Wahl der günstigsten Neigung der Schräge hängt dabei von der Art der Bogenware ab. Beim Aufstoßen gleitet daher lediglich der jeweils folgende Bogen auf den letzten Bogen des Stapels, und zwar nur eine Strecke, die der Überlappung der Bogen im Schuppenstrom entspricht. Die Reibung am Stapelort zwischen dem Transportmittel und einem Bogen wird somit vermieden. Die Bogen werden ohne direkte Einwirkung der Transportmittel im letzten Teilstück des Transportweges befördert. Die Reibung untereinander ist unschädlich und kann nicht zur Zerstörung eines Bogen führen. Günstig ist, die Neigung und den Abstand in der Höhe von der Oberkante des Stapels sowie den Abstand von der Vorderkante des Stapels so zu wählen, daß die Bogen im freien Fall auf den Stapel fallen. Auf diese Weise wird auch die Reibung zwischen den Bogen ausgeschlossen.

Es ist besonders vorteilhaft, die Stangenbildung durch die Kolonnenbildung im Schuppenstrom zu gewährleisten. Dadurch kann am Stapelort eine feste Auflage auf den letzten Bogen des Stapels gelegt, der Stapel abgepreßt, anschließend der Stapel zur Stange gebündelt und die fertige Stange seitlich abtransportiert werden. Die Bildung eines zur Transportrichtung abgeneigten Stapels bietet in überraschender Weise den Vorteil, daß das Auflegen einer Auflage, Abpressen des Stapels und Bündeln ohne Transport der gestapelten Bogen am Stapelort auf der Schräge erfolgen kann. Das Aufstoßen der Bogen des Schuppenstroms an einer in Transportrichtung geneigten Schräge auf einem abwärts wandernden Bogenstapel ohne direkte Einwirkung der Transportmittel des Schuppenstroms lag nicht nahe, weil zu befürchten war, daß der Transport der Bogen ohne Transportmittel unkontrollierbar wird. Es war überraschend, daß durch die Optimierung des Neigungswinkels der Schräge dieses Problem zu lösen ist.

Vorzugsweise werden die Bogen des Schuppenstroms von den Transportmitteln im rechten oder einem anderen vorgewählten Winkel zur Neigung der Schräge auf den Stapel übergeben, wobei die Übergabe in Höhe der vorderen Stapeloberkante erfolgt. Es ist jedoch in Abhängigkeit vom Reibungskoeffizienten der Bogenoberfläche ggf. vorteilhaft, den Übergabewinkel zu verändern und kleiner als 90°, vorzugsweise zwischen 70 und 90°, zu wählen. Ferner kann vorteilhaft sein, wenn die Übergabe über der Stapeloberkante erfolgt, so daß sich eine Höhengefälle zwischen dem Ende der Transportmittel und der Oberkante des Stapels ergibt. Das Ende der Transportmittel sollte jedoch in der Regel so nahe wie möglich vor der Oberkante des Stapels angeordnet sein. In jedem Fall ist dafür zu sorgen, daß die Bogen des Schuppenstroms einer Kolonne bis zum Aufstoßen immer in Kontakt bleiben.

Nach einer Ausführungsform der Erfindung erfolgt das Nachuntendrücken des Falzbereichs der Bogen mit einem im Stapeltisch integrierten Zugbandsystem. Dieses besteht aus in Verlängerung der Rückwandrollen nach oben fluchtend stationär angeordneten Gleitblechen, an die sich antreibbare, endlos über Förderrollen, die fest auf einer ersten Achse und drehbar auf einer zweiten Achse sitzen, geführte Niederhaltebänder ebenfalls fluchtend anschließen, wobei die Bänder über ein auf der ersten Achse sitzendes Kettenrad angetrieben sind und die erste und zweite Achse drehbar im Rahmen lagern.

Eine weitere Verbesserung des Niederhaltens während des Stapelns wird erreicht, wenn der Falzbereich und/oder die offene Bogenseite und/oder Kopf- und/oder Fußseite der Bogen des Stapels während des Abwärtswanderns mit mindestens einem Zahnelement niedergedrückt werden. Vorzugsweise wird mindestens ein Zahnrad verwendet, dessen Oberfläche aus Metall oder elastischem Kunststoff bestehen kann. Ferner ist möglich, eine rotierende Bürste zu verwenden, deren Mantelfläche zahnradförmig ausgebildet ist, d.h. einem Zahnrad entsprechende Vorsprünge aufweist. Nach einer weiteren Ausgestaltung der Erfindung kann eine Walze mit einer glatten, elastischen Oberfläche, beispielsweise einer Schaumstoffoberfläche, verwendet werden, wobei die Zahnelemente sich erst beim Niederdrücken durch den Andruck bilden.

Es ist im Falle des Niederhaltens mit einem Zahnrad im Falzbereich vorteilhaft, wenn ein Zahnrad verwendet wird, bei dem die Breite der Lücke zwischen den Zähnen der Dicke einer Lage entspricht. Vorzugsweise wird eine Kante jeder Lage einzeln in eine Lücke aufgenommen und durch die Drehung des Zahnrades die Lage nach unten geführt und im Kantenbereich auf den abwärts wandernden Stapel gedrückt. Die Umfangsgeschwindigkeit des Zahnrades bzw. der Zahnräder ist vorzugsweise gleich oder etwas größer als die Transportgeschwindigkeit des abwärts wandernden Stapels.

Im Rahmen der Erfindung kann ein Zahnrad in Verbindung mit den Niederhaltebändern zusammenwirken und zwischen den Bändern dergestalt angeordnet sein, daß der Zahnkranzboden mit der Bandebene bzw. den Gleitblechoberflächen einer Ebene liegt, so daß die Zähne in Richtung des Stapels überstehen. Zusätzlich können nach einer weiteren bevorzugten Ausführungsform der Erfindung mindestens zwei Zahnräder seitlich zum Stapel im Kopf- und Fußbereich der Lagen sich gegenüberliegend und zusätzlich mindestens ein Zahnrad an der offenen Seite der Lagen angeordnet sein.

In der Zeichnung wird eine erfindungsgemäße Vorrichtung schematisch dargestellt und im folgenden die Erfindung anhand der Zeichnung beispielhaft näher erläutert. Es zeigen:
Fig. 1 eine Seitenansicht der Vorrichtung,
Fig. 2 eine Seitenansicht des Stapeltisches mit Schutzplattenzuführstation,
Fig. 3 eine Vorderansicht des Antriebssystems der Transporteure,
Fig. 4 die Funktion der Schutzplattenzuführung für den Nachlauftransporteur,
Fig. 5 die Funktion der Schutzplattenzuführung für den Vorlauftransporteur,
Fig. 6 eine Seitenansicht eines Transporteurs,
Fig. 7 eine Draufsicht auf einen Transporteur,
Fig. 8 eine Seitenansicht der Schuppenstrombremse,
Fig. 9 schematisch einen Teil eines Zahnrades mit einer Lage,
Fig. 10 schematisch die Anordnung der Zahnräder am Stapeltisch.

Die erfindungsgemäße Vorrichtung ist ein Bündelautomat zur Herstellung von Stangen aus gefalzten Bogen und besteht im wesentlichen aus dem Maschinengestell 1, in dem die Transportmittel 2 des Schuppenstroms 3, die Schuppenstrombremse 4, der Stapeltisch 5 und die Schutzplattenzuführstation 6 in geeigneter Weise (nicht dargestellt) angeordnet sind.

Der in Transportrichtung des Schuppenstroms 3 geneigte Stapeltisch 5 wird von einer um etwa 60° zur Senkrechten geneigten Rückwand 7 und einem rechtwinklig dazu angeordneten Boden 8 gebildet. Der Boden 8 ist vorzugsweise so ausgebildet, daß seine Winkelstellung zur Rückwand 7 verändert werden kann. Damit kann insbesondere die Bildung eines quaderförmigen Stapels unterstützt werden. Diese Änderung kann während des Stapelns erfolgen. Die Neigung des Stapeltisches ist veränderbar. Rückwand und Boden weisen vorzugsweise in an sich bekannter Weise antreibbare, in Längsrichtung rostartig parallel nebeneinander angeordnete Rückwandrollen 9 auf, die die gebündelte Stange 23 zum Abtransport quer verfahren sollen. In Verlängerung der Rückwandrollen nach oben sind fluchtend kurze Gleitbleche 10 stationär angeordnet, an die sich antreibbare, endlos über die Förderrollen 21 und 22, die fest auf der Achse 16 und drehbar auf der Achse 14 sitzen, geführte Niederhaltebänder 11 ebenfalls fluchtend anschließen. Diese Niederhaltebänder werden beispielsweise über ein auf der Achse 16 fest sitzendes Kettenrad 24 angetrieben, wobei die Achsen 14 und 16 drehbar im Rahmen 12 lagern. Die Oberflächen der Niederhaltebänder 11 und Gleitbleche 10 sowie die Mantelflächen der Rückwandrollen 9 liegen in einer Ebene und bilden gemeinsam die Rückwand 7 des Stapeltisches 5. Alle Elemente der Rückwand sind in geeigneter Weise im Rahmen 12 gelagert (nicht vollständig dargestellt), der wiederum mit dem Maschinengestell 1 verbunden ist.

In Lücken zwischen den Rückwandelementen sind zwei parallel dazu in gleicher Ebene geführte, endlose und angetriebene Transportkettenpaare 28 und 30 angeordnet, wobei das Kettenpaar 30 zwischen dem Kettenpaar 28 läuft.

Die Ketten des Kettenpaares 30 werden über auf der Achse 13 fest sitzende Kettenräder 32, auf der Achse 15 drehbar lagernde Kettenräder (nicht dargestellt) und über auf der Achse 14 drehbar sitzende Kettenräder 31 geleitet, wobei außer der Achse 14 auch die Achsen 13 und 15 drehbar im Rahmen 12 lagern. Der Antrieb des Kettenpaars 30 erfolgt über das fest auf der Achse 13 angeordnete Kettenrad 19.

Die Ketten des Kettenpaars 28 laufen über die auf den Achsen 13 und 15 drehbar sitzenden Kettenräder 18 und über die auf der Achse 14 fest sitzenden Kettenräder 17. Der Antrieb erfolgt dabei über das auf der Achse 14 fest angeordnete Kettenrad 20.

Die Transportkettenpaare 28 und 30 dienen zum Haltern und Führen der Vor- und Nachlauftransporteure 25 und 26, die ihrerseits den Stapelvorgang auf dem Stapeltisch 5 gewährleisten. Dabei werden auf dem auf den Stapeltisch abwärts laufenden Vorlauftransporteur 25 die Bogen 27 des Schuppenstroms 3 gestapelt. Der Nachlauftransporteur 26 dient zum Abpressen des Stapels 29 vor dem Bündeln. Der Vorlauftransporteur besteht aus den beiden nebeneinander, angeordneten Tragarmen 34, die eine Schutzplatte 35 haltern. Die Tragarrne 34 sind je an einer Kette 28 derart befestigt, daß sie im gewünschten Winkel von der Kette abgewinkelt sind.

Der Nachlauftransporteur 26 weist ebenfalls zwei Tragarme 33 nebeneinander auf, die auch eine Schutzplatte 35 haltern und je an einer Kette 30 in gleicher Weise wie die Arme 34 befestigt sind.

Jeder Tragarm 33, 34 (Fig. 6 und 7) setzt sich im wesentlichen in der Seitenansicht aus einem T-förmigen Führungsstück 36 und einem Flacheisen 37 zusammen. Das Führungsstück 36 weist im Endbereich des Querstegs 40 beidseitig Führungsrollen 38 auf, die in entsprechenden Führungsschienen 39 gleiten, die insbesondere in der Rückwand 7 parallel zu den Ketten angeordnet sind, einen Durchhang der Ketten während des Stapelns verhindern und die genaue vorgewählte Abwinklung der Tragarme der Transporteure zur Oberfläche des Stapeltisches während des Stapelns und Abpressens gewährleisten. Selbstverständlich können die Schienen entlang des gesamten Kettentrums angeordnet sein. In der Mitte des Querstegs 40 sind Befestigungslaschen 41 vorgesehen, über die der Tragarm mit der Kette fest verbunden ist. Der Längssteg 42 des Führungsstückes 36 besitzt hintereinander zwei Längsnuten 33. Das Flacheisen 37 wird mit die Nuten 43 durchgreifenden Schrauben 44 derart am Führungsstück 36 gehaltert, daß es entsprechend der Länge der Nuten 43 hin- und hergleiten kann. Durch die an den Stiften 45 und 46 sitzende Feder 47 wird das Flacheisen 37 so weit wie möglich in Richtung auf das T-Stück 36 gezogen.

Am freien Ende bestizt das Flacheisen 37 eine Klemmnase 48 und federseitig zwei Steuerrollen 49. Zwischen der Klemmnase 48 und einem trapezförmigen, der Klemmnase gegenüberliegenden Klemmstück 50 am T-Stück 36 wird eine Schutzplatte 35 gehaltert, wobei die Zugkraft der Feder 47 zusammen mit den Schrägflächen der Nase 48 und des Klemmstücks 50 die Halterung gewährleisten.

Die Tragarme 34 des Vorlauftransporteurs 25 sind so an der Kette angeordnet, daß die Klemmnase 48 entgegen der Transportrichtung weist, und damit die Schutzplatte 35 beim Stapeln auf den Armen liegt. Beim Nachlauftransporteur 26 sind die Arme genau umgekehrt, nämlich um 180° um die Längsachse gedreht, an der Kette angebracht, dergestalt, daß die Klemmnasen 48 in Transportrichtung weisen und somit die eingeklemmte Schutzplatte 35 beim Abpressen des Stapels unter den Armen hängt.

Die Schutzplatten 35 werden nach einer besonderen Ausführungsform der Erfindung automatisch in die Tragarme der Transporteure eingelegt. Hierzu dient eine im Maschinengestell auf Tragstegen 51 gelagerte Plattenmagazinanlage 6 mit einem Plattenmagazin 52, einem auf einer Achse 53 zwischen zwei seitlichen Magazinenbodenschienen 54 verfahrbaren Schieber 55, einem vor dem Magazin angeordneten, um die Achse 60 b mit einer Kolbenzylinderanordnung 60 a schwenkbaren Niederhalter 56 sowie mit vor dem Niederhalter angeordneten Kurvenstücken 57 und 58 und einem Heber 59 unter und zwischen den Schienen 54, bestehend aus einer Kolbenzylindereinheit.

Das Magazin 52 ist geneigt angeordnet und mit den Seitenflächen parallel zum hinteren Kettentrum 60 ausgerichtet, so daß die Schienen 54 rechtwinklig oder entsprechend der Neigung der Transporteure zum Kettentrum 60 stehen. Beim Bestücken eines Vorlauftransporteurs 25 (Fig. 5) mit einer Schutzplatte 35 schiebt der Schieber 55 eine Platte über die Schienen 54 in Richtung auf den Kettentrum 60, wenn die Tragarme 34 die Schienen passiert haben (b). Die Steuerrollen 49 gleiten dabei über die Kurvenstücke 57 und 58, wodurch das Flacheisen 37 gegen den Zug der Feder 47 nach außen gezogen wird. Gleichzeitig fährt der Kolben des Hebers 59 schneller aus als die Kette 28 läuft und drückt die vorgeschobene Schutzplatte 35 unter die Tragarme (c), bis die Steuerrollen (49) das Ende des Kurvenstücks 58 erreicht haben und danach das Flacheisen 37 in seine Ausgangsstellung zurückgezogen wird, wobei die Schutzplatte 35 eingeklemmt und von den Tragarmen mitgenommen wird (d). Anschließend fahren der Kolben des Hebers (59) und der Schieber 55 wieder zurück.

Die Bestückung des Nachlauftransporteurs 26 (Fig. 4) erfolgt, indem der Schieber 55 eine Schutzplatte 35 vorschiebt, bevor die Tragarme 33 die Schienen 54 erreicht haben (a). Dabei wird der Niederhalter 56 auf die Schutzplatte 35 geschwenkt und drückt diese fest auf die Schienen 54, so daß die Platte optimal aufliegt. Die Steuerrollen 49 werden in diesem Fall von dem einzigen Kurvenstück 57 abgelenkt, wobei das Flacheisen 37 ebenfalls nach außen gezogen wird (b). Beim Durchfahren der Schienen 54 wird die vorgeschobene Schutzplatte 35 mitgenommen (b), die Rollen (49) gleiten vom Führungsstück, das Flacheisen 37 rutscht in seine Ausgangsstellung und klemmt die Schutzplatte 35 eine; gleichzeitig wird der Niederhalter zurückgeschwenkt (c).

Durch das erfindungsgemäße Klemmsystem der Transporteure ist es möglich geworden, als Schutzplatten Brettchen zu verwenden, an deren Maßgenauigkeit keine besonderen Anforderungen gestellt zu werden brauchen. Alle bisher bekannten Vorrichtungen mußten mit besonders maßgenauen Brettchen arbeiten, was das Bündeln erheblich verteuerte; denn die Brettchen werden häufig bei der Weiterverarbeitt.-;ig der Stangen leicht beschädigt und mußten bisher deshalb aus dem Verkehr gezogen werden. Dies ist nach der Erfindung nur noch bei erheblich beschädigten Brettchen erforderlich.

Besonders vorteilhaft ist ferner, daß die Erfindung das Bündeln auf dem Stapeltisch ohne Querverfahren des Stapels zuläßt. Zu diesem Zweck ist hinter der Rückwand 7 des Stapeltisches 5 eine an sich bekannte Umreifungsanlage 61 vorgesehen, deren Arbeitstisch 62 (nur angedeutet dargestellt) hinter und parallel zur Rückwand 7 im Maschinengestell 1 befestigt angeordnet ist und deren Querrahmen 63 durch die mittige Lücke des Stapeltisches 5 greifen und deren Längsrahmen 64 vor dem Stapeltisch im Abstand verläuft. Wesentlich ist, daß ein Winkelstück 65 des oberen Querrahmens 63 auf der Achse 66 zurückziehbar angeordnet ist. Dadurch wird im Rahmen eine Öffnung geschaffen, durch die der Stapel 29 ungehindert durchwandern kann. Mit diesem verblüffend einfachen Mittel ist es gelungen, den Stapelort gleichermaßen als Bündelort zu benutzen.

Die Transportmittel 2 sind an sich bekannte Transportelemente und in geeigneter Weise im Maschinengestell 1 angeordnet. Neu und besonders vorteilhaft ist jedoch, daß durch Auf- und Niederschwenken der Transportrollen 67a im Zusammenspiel mit der Änderung der Geschwindigkeit des Vorlauftransporteurs 25 der Auftreffwinkel der Bogen 27 variert werden kann. In Fig. 2 ist beispielsweise ein Auftreffwinkel von 0 eingestellt, während in Fig. 1 der Winkel etwa 10° beträgt.

Der erfindungsgemäße Bündelautomat besitzt außerdem eine Schuppenstrombremse 4 zur Bildung einer Lücke bzw. eines Staus im Schuppenstrom. Schuppenstrombremsen sind bekannt. Sie bestehen meist aus einem automatisch betätigten Hebelarm, der mit einer Nase vor den Rand eines Bogens im Schuppenstrom greift und dadurch diesen und die nachfolgenden Bogen zurückhält. Diese Bremsen haben jedoch den Nachteil, daß der unter dem Rand des ersten gestauten Bogens befindliche vorangehende Bogen auf das Transportband gedrückt wird und in unkontrollierbarer Weise vom laufenden Transportband aus der Reihe gezogen werden kann. Außerdem wird die Dicke des Schuppenstroms bei der Staubildung erhöht, was den gleichmäßigen Weitertransport nach Aufhebung der Sperre stört.

Die erfindungsgemäße Schuppenstrombremse vermeidet diese Nachteile bei der erfindungsgemäßen Vorrichtung, indem die Nase in die Lücke zwischen zwei Transportbändern schwenkt und gleichzeitig mindestens eine Niederhalteschiene geeigneter Länge auf den Schuppenstrom hinter der Nase gedrückt wird. Die in Fig. 8 dargestellte erfindungsgemäße Schuppenstrombremse 4 ist im Maschinengestell 1 gelagert und besteht aus dem um die Achse 67 mit der Kolbenzylinderanordnung 68 schwenkbaren, mittig über dem Transportband 69 angeordneten Bremshebelarm 70, der am freien Ende eine nach unten ragende Bremsnase 71 trägt. Seitlich in Längsrichtung parallel neben dem Bremshebelarm ebenfalls über dem Transportband 69 sind zwei auf den Achsen 72 seitlich verstellbare, mit den Haltern 73 auf- und niederfahrbare Niederhalteschienen 74 angeordnet. Vor dem Transportband 69 befindet sich im Abstand ein weiteres Transportband 75. Der Bremshebelarm 70 ist so angeordnet, daß seine Nase 71 in die Lücke 76 weist, wenn der Hebelarm zum Bremsen abwärts geschwenkt ist. Die unter der Kante 77 des ersten Bogens 27 des gebremsten Schuppenstroms 3 liegenden Bogen (nicht dargestellt) können beim Niederdrücken der Nase 77 in die Lücke 76 ausweichen und werden ohne Verzerrung vom vorangehenden Schuppenstrom mitgenommen. Gleichzeitig baucht der Schuppenstrom 3 während des Weitertransports des Bandes 69 unter den Niederhalteschienen 74, die mit dem Hebelarm 70 auf den Schuppenstrom gedrückt werden, nicht oder nur unerheblich aus. Mit dieser effektiven Schuppenstrombremse arbeitet die erfindungsgemäße Anlage fehlerlos. Es kann ggf. auf eine an sich bekannte Weiche 78 verzichtet werden.

Die Arbeitsweise der erfindungsgemäßen Vorrichtung ist im wesentlichen folgende: Der Schuppenstrom 3 wird in an sich bekannter Weise mit Transportriemen befördert. Mit der Bremse 4 kann der Strom unterbrochen und in Kolonnen aufgeteilt werden. Mit der schwenkbaren Weiche 78 kann automatisch Makkulatur ausgesondert werden. Der Schuppenstrom wird nach Passieren der Weiche mit Ober- und Unterbändern sowie Umlenkrollen der Transportmittel 2 unter einer Neigung von vorzugsweise 60° aufwärts und dann über eine weitere Umlenkrolle wieder abwärts zum Aufstoßpunkt auf dem Stapeltisch 5 befördert. Der erste Bogen einer Kolonne wird auf die Schutzplatte 35 eines Vorlauftransporteurs 25 geschoben, bis er gegen die Rückwand 7 des Stapeltisches 5 stößt. Dabei legt er den letzten Teil des Weges ohne Transportmittelkontakt zurück. Alle folgenden Bogen der Kolonne werden auf dem nach unten gleitenden Transporteur zum Stapel abgelegt. Dabei drükken die Niederhaltebänder 11, die in Kontakt mit den Falzkanten der Bogen stehen und etwas schneller laufen als der Vorlauftransporteur, die Kanten derart nach unten, daß ein quaderförmiger Stapel entsteht. Ohne die Niederhaltebänder könnte bei dicken Bogen eine schiefe Stapeloberfläche entstehen. Wenn der letzte Bogen auf dem Stapel 29 liegt, läuft der Nachlauftransporteur 26 auf den Stapel zu, legt sich mit der Schutzplatte auf den Stapel und preßt ihn nieder. Dies wird dadurch erreicht, daß der Nachlauftransporteur taktweise schneller als der Vorlauftransporteur läuft. Wenn der Stapel 29 kurz vor dem Boden 8 des Stapeltisches 5 angekommen ist, wird das Winkelstück 65 gegen den Querrahmen 63 der Umreifungsanlage 61 gefahren und damit der gesamte Rahmen geschlossen. Anschließend wird der gepreßte Stapel mit einem Band zur Stange 23 gebündelt. Danach erreicht die Stange den Boden 8, wobei der Vorlauftransporteur 25 die Schutzplatte 35 freigibt und weiterläuft. Dies geschieht in äquivalenter Weise wie das Bestücken des Transporteurs und ist deshalb nicht gesondert dargestellt. Kurz vorher hat auch der Nachlauftransporteur 26 die Schutzplatte freigegeben und ist ein Stück zurückgeblieben oder- gelaufen. Danach wird die Stange 23 mit den Rollen 9 zum Abtransport querverfahren, der Rahmen der Umreifungsanlage 61 geöffnet und die leeren Transporteure wieder mit Schutzplatten bestückt.

Die erfindungsgemäße Vorrichtung ist sehr kompakt gebaut. Durch die besondere Ausführungsform der Transporteure zusammen mit der Bestückungseinrichtung und ihre besondere Anordnung zum Stapeltisch wird die Möglichkeit geschaffen, mit Transportmitteln reibungslos durch Aufstoßen gegen einen in Transportrichtung geneigten Stapeltisch zu stapeln, am Stapelort den sich bildenden Stapel niederzudrücken, den Stapel abzupressen und zur Stangenbildung zu umreifen, wobei die Stange oben und unten eine Schutzplatte aufweist. Eine neue Schuppenstrombremse sorgt dabei für unverzerrte Schuppenstromkolonnen. Es ist offensichtlich, daß die erfindungsgemäße Vorrichtung weitestgehend formatvariabel und unempfindlich gegen Bogenqualitätsschwankungen ist. Sie kann gleichermaßen für sperrige volumige Werkdruckpapiere und labile Tiefdruckpapiere verwendet werden. In diesem Zusammenhang kann nach einem besonderen Merkmal der Erfindung die Neigung der Transporteure zum Stapeltisch verändert werden. Die erfindungsgemäße Vorrichtung ist außerdem durch den getrennten Antrieb der Transporteure ohne weiteres auf kleinere und größere Stangenlängen variierbar. Außerdem kann die Abpreßkraft des Stapels genau eingestellt werden.

Besonders vorteilhaft bei der erfindungsgemäßen Vorrichtung ist, daß die Geschwindigkeit der Vorlauftransporteure beispielsweise mittels eines kapazitiven Gebers selbsttätig geregelt werdeR kann, wodurch eine Unabhängigkeit von Papierstärkenschwankungen erzielt wird und daß die Stapellänge durch einfache Verstellmittel verändert werden kann.

Mit Fig. 9 wird das Prinzip des erfindungsgemäßen Niederdrückens des sich bildenden Stapels schematisch verdeutlicht. Das Zahnrad 78 dreht sich in Pfeilrichtung und nimmt in der Zahnlücke 79 eine Lage 80 auf und führt diese nach unten auf den abwärts wandernden Stapel 29. Dabei wird der Stapel durch die Zähne 81 des Zahnrades 78 nach unten gedrückt und niedergehalten. Selbstverständlich können mehrere Zahnräder nebeneinander oder eine breite Zahnradwalze verwendet werden. Ferner können vorzugsweise seitlich des Stapeltisches 5 Zahnräder 78 mit einer Schrägverzahnung verwendet werden, deren Zähne 81 zur Rückwand 7 des Stapeltisches geneigt sind und dadurch eine Führung und ein Niederdrücken nicht nur nach unten, sondern auch in einer horizontalen bzw. zur Horizontalen geneigten Richtung bewirken. Diese erfindungsgemäße Verfahrensvariante ist selbstverständlich nicht nur für die Herstellung geneigter Stapel anwendbar, sondern kann auch bei vertikal und horizontal stapelnden Vorrichtungen benutzt werden.

Fig. 10 zeigt die Anordnung der Zahnräder am Stapeltisch in Verbindung mit dem Niederhaltesystem.

Am oberen Ende des Stapeltisches sind im Bereich des Stapelortes die Zahnräder zum Niederdrücken angeordnet. Ihre Lagerung ist nicht gesondert dargestellt. Dabei befinden sich die Zahnräder 82 im Falzbereich, die Zahnräder 83 an der Kopf- und Fußseite und die Zahnräder 84 and der offenen Seite der Lagen.

Mit der Erfindung ist est gelungen, die quaderförmige Ausgestaltung des Stapels ohne weiteres zu beherrschen. Die dargestellte Anordnung der Zahnräder ist beispielhaft und kann variiert werden. In jedem Fall hat sich die Verwendung der Zahnräder besonders bewährt, weil sie an den Lagenkanten führen und gleichzeitig rasterartig niederdrücken, was durch das Überstehen der Zähne entsprechend Fig. 1 gewährleistet wird.

## Patentansprüche

1. Verfahren zur Herstellung einer gebündelten Stange (23) aus einem Papierbogenschuppenstrom (3), insbesondere aus einem Schuppenstrom gefalzter Druckbogen (27) auf einer Schräge, wobei der Schuppenstrom mit geeigneten Transportmitteln (2) antransportiert wird, die Bogen (27) des Schuppenstroms (3) zur Bildund eines zur Senkrechten geneigten Stapels (29) aufgestoßen und auf einer an der Schräge abwärts wandernden, zur Schräge rechtwinklig angeordneten festen Unterlage gestapelt werden, nach dem Stapeln einer bestimmten Bogenzahl der Bogenfluß unterbrochen, auf den letzten Bogen des Stapels eine fest Auflage (35) gelegt und der Stapel am Stapelort abgepreßt sowie zur Stange (23) gebündelt und die Stange (23) abtransportiert wird, dadurch gekennzeichnet, daß die Druckbogen (27) zum Stapeln an der zur Senkrechten in Transportrichtung geneigten Schräge (7) aufgestoßen werden, wobei jeder Bogen (27) unter Eigengewicht und/oder durch den Schub des jeweils folgenden Bogens zur Schräge gleitet und beim Aufstoßen keinen Kontakt mit einem Transportmittel hat, daß die gestapelten, abwärts wandernden Druckbogen mindestens an einer Kante nach unten gedrückt werden und daß das Abpressen während des Abwärtswanderns des Stapels (29) durch endlos umlaufende, vor- und nachlaufende Transporteure (25, 26) erfolgt.

2. Verfahren nach Anspruch 1, dadurch gekennzeichnet, daß zum Abpressen die nachlaufenden Transporteure (26) taktweise schneller als die vorlaufenden Transporteure (25) umlaufen.

3. Vorrichtung zur Durchführung des Verfahrens nach Anspruch 1 oder 2 mit Transportmitteln (2) zum Zuführen des Schuppenstroms (3) mit einem Stapeltisch (5), der eine geneigte Rückwand (7) zum Abstützen des Stapels (29) aufweist, mit einem senkrecht zur Rückwand an einer umlaufenden Fördereinrichtung (60) angeordneten Stützteil, mit einer Presseinrichtung zum Zusammendrücken des Stapels (29), mit einer Einrichtung (4) zum Abteilen eines Stapels jeweils vom nächstfolgenden Stapel, mit einer am Stapelort angeordneten, das Umbinden des mit zwei Schutzplatten (35) abgedeckten Stapels ermöglichenden Einrichtung (61) und mit einer geneigten Anschlagfläche (10, 11), an welche die Papierbogen nach dem Zuführen stoßen, dadurch gekennzeichnet, daß die Anschlagfläche einen Teil der Rückwand (7), der ein Boden (8) zugeordnet ist, bildet und die Transportmittel (2) derart angeordnet sind, daß die Bögen beim Anstoßen an die Anschlagfläche keinen Kontakt mehr mit den Transportmitteln (2) haben, daß eine die Kanten der Druckbogen nach unten drückende Einrichtung dem Stapeltisch (5) zugeordnet ist, daß die Presseinrichtung aus einer weiteren umlaufenden Fördereinrichtung (30) und an diesem befestigten Nachlauftransporteur besteht, der mit einem Vorlauftransporteur (25) zusammenwirkt, und daß die das Umbinden ermöglichende Einrichtung als Umreifungsanlage (61) mit einem Führungskanal (63) für das Bindematerial ausgebildet ist, wobei ein oberer Teil (65) des Führungskanals (63) zurückziehbar angeordnet ist.

4. Vorrichtung nach Anspruch 3, dadurch gekennzeichnet, daß als Einrichtung zum Nachuntendrücken der Druckbogen ein Zugbandsystem (11) vorgesehen ist.

5. Vorrichtung nach einem der Ansprüche 3 oder 4, dadurch gekennzeichnet, daß die Rückwand (7) und der Boden (8) antreibbare, in Längsrichtung rostartig parallel nebeneinander angeordnete Rollen (9) aufweisen.

6. Vorrichtung nach Anspruch 5, dadurch gekennzeichnet, daß in Verlängerung der Rückwandrollen (9) nach oben fluchtend kurze Gleitbleche (10) stationär angeordnet sind, an die sich die Bänder (11) des Zugbandsystems ebenfalls fluchtend anschließen.

7. Vorrichtung nach Anspruch 5 oder 6, dadurch gekennzeichnet, daß in Lücken zwischen den Rückwandelementen (9, 10, 11) zwei parallel dazu in gleicher Ebene geführte endlose und angetriebene Transportkettenpaare (28, 30), welche die umlaufenden Fördereinrichtungen bilden, angeordnet sind, wobei das Kettenpaar (30) zwischen dem Kettenpaar (28) läuft.

8. Vorrichtung nach Anspruch 7, dadurch gekennzeichnet, daß das Transportkettenpaar (28) Vorlauftransporteure (25) und das Transportkettenpaar (30) Nachlauftransporteure (26) haltert.

9. Vorrichtung nach Anspruch 8, dadurch gekennzeichnet, daß jeder Vorlauftransporteur (25) zwei nebeneinander angeordnete Tragarme (34) aufweist, die eine Schutzplatte (35) haltern und je an einer Kette (28) derart befestigt sind, daß sie winklig von der Kette abgewinkelt sind, und daß jeder Nachlauftransporteur (26) ebenfalls zwei Tragarme (33) nebeneinander angeordnet aufweist, die eine Schutzplatte (35) haltern und je an einer Kette (30) in gleicher Weise wie die Arme (34) befestigt sind.

10. Vorrichtung nach Anspruch 9, dadurch gekennzeichnet, daß jeder Tragarm (33, 34) sich aus einem T-förmigen Führungsstück (36) und einem Flacheisen (37) zusammensetzt, das Führungsstück (36) im Endbereich des Querstegs (40) beidseitig Führungsrollen (38) aufweist, die in entsprechenden, insbesondere in der Rückwand (7) parallel zu den Ketten angeordneten Führungsschienen (39) gleiten, in der Mitte des Querstegs (40) Befestigungslaschen (41) vorgesehen sind, über die der Tragarm mit der Kette fest verbunden ist, der Längssteg (42) des Führungsstücks (36) hintereinander zwei Längsnuten (33) besitzt, daß das Flacheisen (37) mit den Nuten (43) durch greifenden Schrauben (44) derart am Führungsstück (36) gehaltert wird, daß es entsprechend der Länge der Nuten (43) hin- und hergleiten kann, wobei durch die an den Stiften (45 und 46) sitzende Feder (47) das Flacheisen (37) so weit wie möglich in Richtung auf das T-Stück (36) gezogen wird und daß am freien Ende das Flacheisen (37) eine Klemmnase (48) und federseitig zwei Steuerrollen besitzt, zwischen der Klemmnase (48) und einem trapezförmigen, der Klemmnase gegenüberliegenden Klemmstück am T-Stück (36) eine Schutzplatte (35) gehaltert wird, wobei dei Zugkraft der Feder (47) zusammen mit den Schrägflächen der Nase (48) und des Klemmstücks (50) die Halterung gewährleisten und wobei die Tragarme (34) des Vorlauftransporteurs (25) so an der Kette angeordnet sind, daß die Klemmnase (48) entgegen der Transportrichtung weist, und daß die Tragarme (33) des Nachlauftransporteurs derart an der Kette angebracht sind, daß die Klemmnasen (48) in Transportrichtung weisen.

11. Vorrichtung nach einem der Ansprüche 3-10, dadurch gekennzeichnet, daß eine Schutzplattenstation (6) mit Tragstegen (51) am Maschinengestell (1) gelagert ist, die ein Plattenmagazin (52), einen auf einer Achse (53) zwischen zwei seitlichen Magazinbodenschienen (54) verfahrbaren Schieber (55), einen vor dem Magazin angeordneten, um die Achse 60 b mit einer Kolbenzylinderanordnung 60 a schwenkbaren Niederhalter (56) sowie vor dem Niederhalter angeordnete Kurvenstücke (57, 58) und einen Heber (59) unter und zwischen den Schienen (54), bestehend aus einer Kolbenzylindereinheit, aufweist.

12. Vorrichtung nach Anspruch 11, dadurch gekennzeichnet, daß das Magazin (52) geneigt angeordnet und mit den Seitenflächen parallel zum hinteren Kettentrum (60) ausgerichtet ist, so daß die Schienen (54) rechtwinklig zum Kettentrum (16) stehen.

13. Vorrichtung nach einem oder mehreren der Ansprüche 3 bis 12, dadurch gekennzeichnet, daß hinter der Rückwand (7) des Stapeltischs (5) eine an sich bekannte Umreifungsanlage (61) vorgesehen ist, deren Arbeitstisch (62) hinter und parallel zur Rückwand (7) im Maschinengestell (1) befestigt angeordnet ist, deren Querrahmen (63) durch die mittige Lücke des Stapeltischs (5) greifen, und deren Längsrahmen (64) vor dem Stapeltisch im Abstand verläuft, wobei ein Winkelstück (65) des oberen Querrahmens (63) auf der Achse (66) zurückziehbar angeordnet ist.

14. Vorrichtung nach einem der Ansprüche 3 bis 13, dadurch gekennzeichnet, daß die Transportrollen (67 a) auf- und niederschwenkbar angeordnet sowie formateinstellbar sind.

15. Vorrichtung nach einem der Ansprüche 3 bis 14, dadurch gekennzeichnet, daß eine Schuppenstrombremse (4) im Maschinengestell (1) gelargert ist, aus dem um die Achse (67) mit einer Kolbenzylinderanordnung (68) schwenkbaren, mittig über dem Transportband (69) angeordneten Bremshebelarm (70) besteht, der am freien Ende eine nach unten ragende Bremsnase (71) trägt, wobei die Nase (71) in die Lücke (76) zwischen den Transportbändern (69 und 75) ragt, wenn der Hebelarm zum Bremsen abwärts geschwenkt ist.

16. Vorrichtung nach Anspruch 15, dadurch gekennzeichnet, daß seitlich in Längsrichtung parallel neben dem Bremshebelarm (70) ebenfalls über dem Transportband (69) mindestens eine auf einer Achse (72) seitlich verstellbare, mit den Haltern (73) auf- und niederfahrbare Niederhalteschiene (74) angeordnet ist.

17. Vorrichtung nach einem der Ansprüche 3 bis 16, dadurch gekennzeichnet, daß die die Kanten der Druckbogen niederdrückende Einrichtung aus mindestens einem umlaufenden Teil (78) besteht, welches mit Zahnelementen (81) zum Zusammendrücken einer Seite des Stapels versehen ist.

18. Vorrichtung nach Anspruch 17, dadurch gekennzeichnet, daß als umlaufendes Teil ein Zahnrad (78) vorgesehen ist, bei dem die Breite der Lücke zwischen den Zahnrädern (81) der Dicke einer Lage entspricht.

19. Vorrichtung nach Anspruch 17 oder 18, dadurch gekennzeichnet, daß seitlich angeordnete Zahnräder (78) eine Schrägverzahnung aufweisen, deren Zähne zur Rückwand (7) des Stapeltischs (5) geneigt sind.

20. Vorrichtung nach Anspruch 17, dadurch gekennzeichnet, daß eine rotierende Bürste vorgesehen ist, deren Mantelfläche zahnradförmig ausgebildet ist.

21. Vorrichtung nach Anspruch 17, dadurch gekennzeichnet, daß eine Walze mit einer glatten, elastischen Oberfläche, beispielsweise einer Schaumstoffoberfläche, vorgesehen ist, wobei die Zahnelemente sich erst beim Pressen durch den Andruck bilden.

## Claims

1. Method of producing a bundled rod (23) from a squamiform stream of paper sheets (3), particularly from a squamiform stream of folded printed sheets (27) on an incline, wherein the squamiform stream is transported to arrive by suitable transport means (2), the sheets (27) of the squamiform stream (3) are impacted for the formation of a stack (29) inclined to the vertical and stacked on a firm base support, which is arranged at right angles to the incline and wanders downwards on the incline, the sheet flow is interrupted after the stacking of a certain number of sheets, a firm overlay (35) is laid on the last sheet of the stack and the stack is pressed away at the stacking location as well as bundled into the rod (23) and the rod (23) is transported away, characterised thereby, that the printed sheets (27) are impacted for stacking against the incline (7) inclined to the vertical in transport direction, for which each sheet (27) slides to the incline under its own weight and/or due to the thrust of the respectively following sheet and during impacting has no contact with a transport means, that the stacked printed sheets wandering downwards are pressed downwards at least at one edge and that the pressing away during the downward wandering of the stack (29) takes place through endlessly circulating, leading and trailing transporters (25, 26).

2. Method according to claim 1, characterised thereby, that for the pressing away, the trailing transporters (26) cyclically circulate faster than the leading transporters (25).

3. Apparatus for the performance of the method according to claim 1 or 2 with transport means (2) for the feeding of the squamiform stream (3) with a stacking table (5), which displays an inclined rear wall (7) for the support of the stack (29), with a support part arranged perpendicularly to the rear wall (7) on a circulating conveying equipment (60), with a press equipment for the compression of the stack (29), with an equipment (4) for the parting of a stack off from the respectively next succeeding stack, with an equipment (61), which is arranged at the stacking location and makes possible the tying around of the stack covered by two protective plates (35), and with an inclined abutment surface (10, 11), against which the paper sheets impact after the feeding, characterised thereby, that the abutment surface forms a part of the rear wall (7), with which a bottom (8) is associated, and the transport means (2) are arranged in such a manner that the sheets no longer have any contact with the transport means (2) on impacting against the abutment surface, that an equipment pressing the edges of the printed sheets downwards is associated with the stacking table (5), that the press equipment consists of a further circulating conveying equipment (30) and a trailing transporter which is fastened to this and cooperates with a leading transporter (25), and that the equipment making possible the tying-around is constructed as hooping equipment (61) with a guide channel (63) for the tying material, wherein an upper part (65) of the guide channel (63) is arranged to be withdrawable.

4. Apparatus according to claim 3, characterised thereby, that a tension belt system (11) is provided as equipment for the downward pressing of the printed sheets.

5. Apparatus according to one of the claims 3 or 4, characterised thereby, that the rear wall (7) and the bottom (8) display drivable rollers (9) arranged parallelly one beside the other in the manner of a grate in longitudinal direction.

6. Apparatus according to claim 5, characterised thereby, that arranged stationarily and aligned upwardly in prolongation of the rear wall rollers (9) are short metal slide plates (10), at which the belts (11) of the tension belt system adjoin likewise in alignment.

7. Apparatus according to claim 5 or 6, characterised thereby, that two endless and driven transport chain pairs (28, 30) are arranged in gaps between the rear wall elements (9, 10, 11), guided parallelly thereto in the same plane and form the circulating conveying equipments, wherein the chain pair (30) runs between the chain pair (28).

8. Apparatus according to claim 7, characterised thereby, that the transport chain pair (28) holds leading transporters (25) and the transport chain pair (30) holds trailing transporters (26).

9. Apparatus according to claim 8, characterised thereby, that each leading transporter (25) displays two carrier arms (34), which are arranged one beside the other, hold a protective plate (35) and are each fastened to a chain (28) in such a manner that they are angularly bent away from the chain, and that each trailing transporter (26) likewise displays two carrier arms (33), which are arranged one beside the other, hold a protective plate (35) and are each fastened to a chain (30) in like manner as the arms (34).

10. Apparatus according to claim 9, characterised thereby, that each carrier arm (3.3, 34) is composed of a T-shaped guide piece (36) and a flat iron bar (37), the guide piece (36) at both sides in the end region of the transverse web (40) displays guide rollers (38), which slide in corresponding guide rails (39) arranged parallel to the chains and particularly in the rear wall (7), fastening straps (41), through which the carrier arm is firmly connected with the chain, are provided in the centre of the transverse web (40), the longitudinal web (42) of the guide piece (36) possesses two longitudinal grooves (33) one behind the other, that the flat iron bar (37) is retained on the guide piece (36) by screws (44) engaging through the grooves (43) in such a manner that it can slide to and fro according to the length of the grooves (43), while the flat iron bar (37) is drawn as far as possible in the direction towards the T-piece (36) by the spring (47) sitting on the pins (45 and 46), and that the flat iron bar (37) possesses a clamping lug (48) at the free end and two control rollers at the spring side, a protective plate (35) is retained on the T-piece (36) between the clamping lug (48) and a trapezoidal clamping piece lying opposite the clamping lug, wherein the tension force of the spring (47) together with the inclined surfaces of the lug (48) and of the clamping piece (50) assures the retention and wherein the carrier arms (34) of the leading transporter (25) are so arranged on the chain that the clamping lug (48) points against the transport direction, and that the carrier arms (33) of the trailing transporter are mounted on the chain in such a manner that the clamping lugs (48) point in the transport direction.

11. Apparatus according to one of the claims 3 to 10, characterised thereby, that a protective plate station (6) with carrier webs (51) is mounted on the machine frame (1) and displays a plate magazine (52), a slide (55) displaceable on an axle (53) between two lateral magazine bottom rails (54), a presser foot (56) arranged in front of the magazine and pivotable about the axle (60b) by a piston-cylinder arrangement (60a) as well as curved pieces (57, 58) arranged in front of the presser foot and a lifter (50) below and between the rails (54) and consisting of a piston-cylinder unit.

12. Apparatus according to claim 11, characterised thereby, that the magazine (52) is arranged inclined and aligned with the lateral surfaces parallel to the rearward chain run (60) so that the rails (54) stand at right angles to the chain run (16).

13. Device according to one or more of the claims 3 to 12, characterised thereby, that provided behind the rear wall (7) of the stacking table (5) is an in itself known hooping equipment (61), the working table (62) of which is arranged fastened in the machine frame (1) behind and parallel to the rear wall (7), the transverse frames (63) of which engage through the central gap of the stacking table (5) and the longitudinal frame (64) of which extends at a spacing in front of the stacking table, wherein an angle piece (65) of the upper transverse frame (63) is arranged to be withdrawable on the axle (66).

14. Apparatus according to one of the claims 3 to 13, characterised thereby, that the transport rollers (67a) are arranged to be pivotable up and down as well as adjustable to format.

15. Apparatus according to one of the claims 3 to 14, characterised thereby, that a squamiform stream brake (4) is mounted in the machine frame (1) and consists of the brake lever arm (70), which is arranged centrally over the transport belt (69), pivotable around the axle (67) by a piston-cylinder arrangement (68) and which at the free end carries a downwardly projecting brake lug (71), wherein the lug (71) projects into the gap (76) between the transport belts (69 and 75) when the lever arm is pivoted downwards for braking.

16. Apparatus according to claim 15, characterised thereby, that at least one presser foot rail (74), which is displaceable up and down with the retainers (73) and adjustable laterally on an axle (72), is arranged laterally in longitudinal direction parallelly beside the brake lever arm (70) likewise above the transport belt (69).

17. Apparatus according to one of the claims 3 to 16, characterised thereby, that the equipment pressing down the edges of the printed sheets consists of at least one circulating part (78), which is provided with tooth elements (81) for the compression of one side of the stack.

18. Apparatus according to claim 17, characterised thereby, that a spur wheel (78), in which the width of the gap between the spur wheels (81) corresponds to the thickness of a layer, is provided as circulating part.

19. Apparatus according to claim 17 or 18, characterised thereby, that laterally arranged spur wheels (78) display as oblique toothing, the teeth of which are inclined to the rear wall (7) of the stacking table (5).

20. Apparatus according to claim 17, characterised thereby, that a rotating brush is provided, the envelope surface of which is formed to be in the shape of a spur wheel.

21. Apparatus according to claim 17, characterised thereby, that a roller is provided with a smooth elastic surface, for example a foam material surface, wherein the tooth elements are formed only by the contact pressure on pressing.

## Revendications

1. Procédé pour la réalisation d'une rame liée (23) à partir d'une nappe de feuilles étagées (3), en particulier à partir d'une nappe de feuilles imprimées pliées (27) sur un plan incliné, d'après lequel: la nappe de feuilles est transportée par des moyens appropriés (2); les feuilles (27) de la nappe (3) sont amenées pour la formation d'une pile (29) inclinée par rapport à la verticale et empilées sur un support solide à angle droit avec le plan incliné et mobile vers le bas le long de ce plan, l'alimentation en feuilles est interrompue après l'empilage d'un nombre déterminé de feuilles, un support solide (35) est placé sur la dernière feuille de la pile, et celle-ci est comprimée dans la zone d'empilage, liée de façon à former une rame, et évacuée; et caractérisé en ce que: a) les feuilles imprimées (27) à empiler sont refoulées sur le plan (7) incliné par rapport à la verticale dans la direction du transport, chaque feuille (27) glissant de préférence sur le plan incliné sous l'effet de son propre poids et/ou sous la poussée de la feuille suivante et n'ayant, lors de son refoulement, aucun contact avec un système de transport; b) les feuilles imprimées empilées qui se déplacent vers le bas sont comprimées vers le bas au moins le long d'un rebord; et c) l'extraction par pression pendant le déplacement vers le bas de la pile (29) se fait à l'aide de transporteurs sans fin (25, 26) mobiles vers l'avant et vers l'arrière.

2. Procédé suivant la revendication 1, caractérisé en ce que, pour l'extraction par pression, les transporteurs (26) mobiles vers l'arrière se déplacent par à-coups plus vite que les transporteurs (25) mobiles vers l'avant.

3. Appareillage pour la mise en oeuvre du procédé suivant l'une des revendications 1 et 2, comprenant: des transporteurs (2) pour amener la nappe de feuilles (3) à une table d'empilage (5) qui possède une paroi postérieure inclinée (7) capable de supporter une pile (29); une pièce d'appui perpendiculaire à la paroi postérieure (7) et associée à un dispositif transporteur rotatif (60); un dispositif de pressage pour comprimer la pile (29); un dispositif (4) pour séparer chaque pile de la suivante, un dispositif (61) situé là où se fait l'empilage, permettant la protection de la pile grâce à deux plaques (35) et ayant une surface d'arrêt appropriée (10, 11) à laquelle les feuilles de papier viennent se heurter; et caractérisé en ce que: a) la surface d'arrêt forme une partie de la paroi postérieure (7) à laquelle est associé un fond (8), et les transporteurs (2) sont disposés de façon que les feuilles n'aient plus de contact avec eux lorsqu'elles ont heurté les surfaces d'arrêt; b) un dispositif exerçant une pression vers le bas sur les bords des feuilles imprimées est associé à la table d'empilage (5); c) le dispositif de pressage est constitué par un autre transporteur rotatif (30) auquel est fixé un convoyeur collecteur qui coopère avec un convoyeur d'avance (25); et d) le dispositif qui permet la liaison est constitué par une installation de cerclage (61) ayant un canal de guidage (63) pour le matériau de liaison et dont une partie supérieure (65) est montée rétractable.

4. Appareillage suivant la revendication 3, caractérisé en ce que l'on prévoit un système be bandes de guidage sans fin (11 ).

5. Appareillage suivant l'une des revendications 3 et 4, caractérisé en ce que la paroi postérieure (7) et le fond (8) possèdent des rouleaux (9) déplaçables et disposés parallèlement les uns aux autres. en forme de grille, dans le sens longitudinal.

6. Appareillage suivant la revendication 5, caractérisé en ce que dans le prolongement des rouleaux (9) sont montées fixes en alignement vers le haut de courtes plaques de glissement (10) auxquelles se joignet les bandes ( 1 1 également alignées, du système précité.

7. Appareillage suivant l'une des revendications 5 et 6, caractérisé en ce que, dans des intervalles ménagés entre les éléments (9, 10, 11) de la paroi postérieure sont montées parallèlement deux paires de chaînes transporteuses sans fin (28, 30) entraînées et guidées dans un même plan, la paire de chaînes (30) se trouvant entre les chaînes de la paire (28).

8. Appareillage suivant la revendication 7, caractérisé en ce que la paire de chaînes transporteuses (28) supporte des convoyeurs d'avance (25) et que la paire de chaînes transporteuses (30) supporte des convoyeurs collecteurs (26).

9. Appareillage suivant la revendication 8, caractérisé en ce que chaque convoyeur d'avance (25) possède deux bras porteurs (34) situés l'un à côté de l'autre, qui supportent une plaque protectrice (35) et sont fixés chacun à une chaîne (28) de façon à être pliés angulairement par rapport à la chaîne, et en ce que chaque convoyeur collecteur (26) possède également deux bras porteurs (33) situés à côté l'un de l'autre, qui supportent une plaque protectrice (35) et sont fixés chacun à une chaîne (30) de la même façon que les bras (34).

10. Appareillage suivant la revendication 9, caractérisé en ce que: a) chaque bras porteur (33, 34) est composé d'une pièce de guidage (36) en forme de T et d'un fer plat (37); b) la pièce de guidage (36) présente des deux côtés, aux extrémités d'une barre transversale (40), des galets de guidage (38) qui glissent dans des rails de guidage correspondants (39) parallèles aux chaînes, en particulier dans la paroi postérieure (7); c) au milieu de la barre transversale (40) sont prévues des pièces de fixation (41 ) par l'intermédiaire desquelles le bras porteur est relié solidement à la chaîne; d) la barre longitudinale (42) de la pièce de guidage (36) possède deux rainures longitudinales (43) situées l'une derrière l'autre; e) le fer plat (37) est maintenu sur la pièce de guidage (36) par des vis (44) en prise avec les rainures (43) de façon à pouvoir glisser en va et vient en fonction de la longueur des rainures (43); il est tiré aussi loin que possible dans la direction de la pièce en T (36) par l'intermédiaire d'un ressort (47) situé entre des chevilles (45) et (46); à son extrémité libre, il possède une saillie (48), et du côté du ressort deux galets de guidage; f) entre la saillie (48) et une pièce de serrage trapézoïdale (50) faisant face à cette saillie et montée sur la pièce en T (36) est maintenue une plaque protectrice (35), la force de traction du ressort (47) associé aux surfaces inclinées de la saillie (48) et de la pièce (50) assurant la liaison; g) les bras porteurs (34) du convoyeur d'avance (25) sont disposés sur la chaîne de façon que la saillie (48) soit opposée au sens du déplacement, et les bras porteurs (33) du convoyeur collecteur sont disposés sur la chaîne de façon que les saillies (48) soient dirigées dans le sens du déplacement.

11. Appareillage suivant l'une des revendications 3 à 10, caractérisé en ce qu'un dépôt de plaques protectrices (6) est monté sur le bâti (1) de la machine par des tiges de support (51) et possède un magasin de plaques (52), un poussoir (55) mobile sur un axe (53) entre deux rails latéraux (54) de guidage du fond du magasin, un serre-plaque (56) situé en avant du magasin et capable de pivoter autour d'un axe (60b) sous l'action d'un ensemble piston-cylindre (60a), ainsi que des pièces courbes (57, 58) situées en avant du serre-plaque, et un élévateur (59) placé sous les rails (54) et entre eux et constitué par un ensemble piston-cylindre.

12. Appareillage suivant la revendication 11, caractérisé en ce que le magasin (52) est placé obliquement et avec ses surfaces latérales parallèles au brin postérieur (60) de la chaîne, de sorte que les rails (54) sont à angle droit par rapport au brin de chaîne (16).

13. Appareillage suivant l'une au moins des revendications 3 à 12, caractérisé en ce qu'en arrière de la paroi postérieure (7) de la table d'empilage (5) est prévue une installation de cerclage (61) de type connu, dont la table de travail (62) est fixée en arrière de et parallèlement à la paroi postérieure (7) dans le bâti (1) de la machine, dont des cadres transversaux (63) traversent l'espace ménagé au milieu de la table d'empilage (5), et dont un cadre longitudinal (64) se trouve à une certaine distance en avant de la table d'empilage, une pièce angulaire (65) du cadre supérieur transversal (63) étant disposée sur un axe (66) de façon à pouvoir être retirée.

14. Appareillage suivant l'une des revendications 3 à 13, caractérisé en ce que des rouleaux transporteurs (67a) peuvent pivoter vers le haut et vers le bas et sont également réglables en format.

15. Appareillage suivant l'une des revendications 3 à 14, caractérisé en ce qu'un frein (4) de nappe de feuilles est monté sur le bâti ( 1 ) de la machine, est constitué par un bras de levier de frein (70) capable de pivoter autour d'un axe (67) sous l'action d'un ensemble piston-cylindre (68) placé dans une position médiane au-dessus d'une bande transporteuse (69) et qui porte à son extrémité libre une saillie (71) dirigée vers le bas et pénétrant dans un espace (76) situé entre la bande transporteuse (69) et une bande transporteuse (75) quand le bras de levier est pivoté vers le bas pour réaliser un freinage.

16. Appareillage suivant la revendication 15, caractérisé en ce qu'au moins un rail presseur (74) réglable latéralement sur un axe (72) et mobile vers le haut et vers le bas avec des bras (73) disposé également au-dessus de la bande transporteuse (69), latéralement et parallèlement dans le sens longitudinal, au voisinage du bras de levier de frein (70).

17. Appareillage suivant l'une des revendications 3 à 16, caractérisé en ce que le dispositif qui presse vers le bas les bords des feuilles imprimées est constitué par au moins une pièce tournante (78) qui est pourvue de dents (81 ) pour comprimer un côté de la pile.

18. Appareillage suivant le revendication 17, caractérisé en ce que la pièce tournante est constituée par une roue dentée (78) dans laquelle la largeur de l'espace entre les dents (81) de la roue correspond à l'épaisseur d'une couche.

19. Appareillage suivant l'une des revendications 17 et 18, caractérisé en ce que des roues dentées (78) placées latéralement possèdent une denture inclinée dont les dents sont dirigées vers la paroi postérieure (7) de la table d'empilage (5).

20. Appareillage suivant la revendication 17, caractérisé en ce qu'on utilise une brosse tournante dont la surface latérale a la forme d'une roue dentée.

21. Appareillage suivant la revendication 17, caractérisé en ce qu'on utilise un rouleau ayant une surface lisse élastique, par exemple constituée à partir d'une mousse, dont les dents se forment seulement par la pression exercée lors de la compression.
